# EUROPÄISCHE PATENTSCHRIFT

(11) **EP 3 334 576 B1**
(45) Veröffentlichungstag und Bekanntmachung des Hinweises auf die Patenterteilung: **02.10.2019**
(21) Anmeldenummer: 16781278.3
(22) Anmeldetag: 12.08.2016
(51) Int. Cl.: B27M 3/00, E04H 12/04, F16B 7/04, E04C 2/36, E04C 3/18, E04C 3/29, B63B 3/06, B63B 15/00

(54) **STABELEMENT**
BAR ELEMENT
ÉLÉMENT DE BARRE

(30) Priorität: 14.08.2015 DE 202015104295 U
(43) Veröffentlichungstag der Anmeldung: 20.06.2018
(73) Patentinhaber: Niederländer, Jörn, 41334 Nettetal (DE); Klanten, Robert, 41749 Viersen (DE)
(72) Erfinder: NIEDERLÄNDER, Jörn, 41334 Nettetal (DE)
(74) Vertreter: Geitz Truckenmüller Lucht Christ
(86) Internationale Anmeldenummer: PCT/DE2016/100360
(87) Internationale Veröffentlichungsnummer: WO 2017/028841

(56) Entgegenhaltungen:
- WO-A1-98/19030
- WO-A1-03/064783
- DE-A1-102007 015 018
- DE-U1-202014 101 157
- DE-U1-202015 104 295
- FR-A- 348 209
- FR-A1- 2 512 729
- GB-A- 126 045
- GB-A- 564 845
- NL-A- 8 402 779
- US-A- 1 372 819
- US-A- 4 640 437
- US-A1- 2007 101 674
- US-A1- 2013 316 127

## Beschreibung

Die Erfindung betrifft ein Verfahren zur Herstellung eines Stabelement als Konstruktionselement, wobei das Stabelement aus einer Mehrzahl von vorzugsweise aus Bambus hergestellten Leisten besteht und wenigstens bereichsweise als Hohlelement ausgebildet ist, wobei der Innenraum des Hohlelementes zumindest abschnittsweise als Hohlkehle ausgebildet ist, sowie ein dementsprechend hergestelltes Stabelement.

Ein solches Verfahren zur Herstellung eines Stabelementes ist bereits aus der NL 8 402 779 A1 vorbekannt. Bei dieser vorbekannten Lösung werden mehrere einander umschließenden Holzteile zusammengefügt, welche durch zwischen liegende und äußere mit Kunstharz gedrängte Verstärkungen zusammengehalten werden. Die Ortsteile können auf verschiedene Art zu der Raumform eines Zylindermantels zusammengefügt werden, so dass diese beispielsweise als Schiffsmast eingesetzt werden können. Bei einer Ausführung werden die Holzteile um eine oder mehrere Scheiben förmige formgebende Schablonen herum angebracht. Alternativ können die Holzteile zu einer Platte verlangt werden in die anschließend vorzugsweise V-förmige Nuten gefräst werden, so dass anschließend die Platte in eine Zylinderform verbracht werden kann.

Ein weiteres vergleichbares Stabelement ist aus der DE 20 2014 101 157 U1 vorbekannt.

Übrigen ist aus der US 2007/0101674 A1 ein Verfahren zur Herstellung einer Pfostenabdeckung, sowie eine solche Pfostenabdeckung vorbekannt. Auch hier werden in ein starres längliche Trägermaterial in Längsrichtung V-Rillen eingebracht, die es erlauben, das längliche Trägermaterial zu einem Rohr zu formen, das dann wiederum geeignet ist, einen Pfosten im Sinne einer Abdeckung zu umschließen.

Außerdem ist es aus der WO 2013/157 771 A1 vorbekannt, einen Fahrradrahmen aus Bambus herzustellen, bei dem gerade oder gebogene Bambusstäbe mittels geeigneter Verbindungselemente zu einem Fahrradrahmen zusammengefügt werden können. Außerdem ist es aus einem Abschlussbericht zu einem BMBF-Forschungsvorhaben der Technischen Universität Dresden "Hochleistungsholztragwerke - HHT- Entwicklung von hochbelastbaren Verbundbauweisen im Holzbau mit faserverstärkten Kunststoffen, technischen Textilien und Formpressholz" vorbekannt, Formholzprofile herzustellen und diese durch das gezielte Einbringen von verdichteten und unverdichteten Hölzern derart zu verarbeiten dass hierdurch Profile mit veränderlichen Krümmungsradien hergestellt werden können. Als alternatives Herstellungsverfahren wird beschrieben, dass Leistenquerschnitte, auch ohne Form gebendes Verfahren, durch Fügeprozesse miteinander verbunden werden können. Dabei wird es als nachteilig angesehen, dass für jeden Querschnitt mehr oder weniger aufwändige Abrichtvorgänge am Leistensegment erforderlich sind, um die gewünschten Geometrien zu erzielen. Ein weiteres Problem ist in diesem Zusammenhang der so genannte "Memory-Effekt", also dass derart geformte Formholzprofile nach einiger Zeit dazu neigen wieder ihre ursprüngliche Form anzunehmen.

Ausgehend von diesem Stand der Technik liegt der Erfindung die Aufgabe zu Grunde, ein Verfahren zur Herstellung von Stabelementen anzugeben, mit dem derartige Stabelemente herstellbar sind, die im weiteren als Konstruktionselement auch zum Aufbau von Tragwerken, Fachwerken, Gitterkonstruktionen oder sonstigen Raumkörpern und geometrischen Körpern geeignet sind.

Die der Erfindung zu Grunde liegende Aufgabe wird mittels eines Verfahrens zu Herstellung eines Stabelementes gemäß Anspruch 1 sowie durch ein dementsprechend hergestelltes Stabelement als solches gelöst. Vorteilhafte Ausgestaltungen der Erfindung können den abhängigen Ansprüchen 2-17 entnommen werden.

Im Einzelnen wird die der Erfindung zu Grunde liegende Aufgabe dadurch gelöst, dass die Hohlkehlen-Ausbildung der Stabelemente mittels eines in die Stabelemente eingebrachten Kunststoffes und/oder Harzes, unter Verwendung eines durch den Innenraum des Stabelementes bewegbaren Formkörpers, realisiert ist. Der Vorteil gegenüber den aus dem Stand der Technik vorbekannten Lösungen besteht darin, dass die entsprechenden Stabelemente aus einem natürlichen und schnell nachwachsenden Rohstoff, nämlich aus Bambus, hergestellt sind, wobei die Herstellung dieses Stabelementes durch Zusammenfügen von Leisten mit einem definierten Querschnitt zu einem Stab erfolgt, der einen definierten Innenquerschnitt besitzt, da die Innenausbildung des Stabelementes als Hohlkehle dadurch realisiert wird, dass ein bewegbarer Formkörper durch den Innenraum des Stabelementes bewegt wird, wobei zuvor der Innenraum des Stabelementes mit einem eingebrachten Kunststoff und/oder Harz versehen wurde, der mittels des Formkörpers in eine definierte Form, nämlich die Form einer Hohlkehle, verbracht wird und anschließend in dieser bestimmungsgemäßen Form aushärtet. Alternativ können die im Innenraum des Stabelementes ausgebildete Hohlkehlen auch mittels eines in den Innenraum des Stabelementes eingeschobenen Innenrohres realisiert werden, das außenseitig mit einem, vorzugsweise faserverstärkten, Kunststoff- und/oder Harz-Außenmantel beschichtet ist. Nach Abschluss des Aushärteprozesses der den Außenmantel bildenden Materialien kann das Innenrohr vor dem Hintergrund dessen vorheriger Beschichtung mit einem Trennmittel aus dem Stabelement unter Verbleib des die Hohlkehle ausbildenden Außenmantels herausgezogen werden.

Die vorstehend beschriebene Ausbildung des Innenraums des Stabelementes bewirkt eine Versteifung der auf diesem Wege hergestellten Stabelemente, die dementsprechend eine höhere Stabilität besitzen und insbesondere als Bauelemente die erforderliche Druck- und Zugfestigkeit besitzen. Ein weiterer wesentlicher Vorteil der erfindungsgemäßen Lösung besteht darin, dass im Unterschied zum natürlich gewachsenen Bambus ein gleichmäßiger Rohrquerschnitt über eine nahezu beliebige Rohrlänge, wie aber auch eine präzise Wandstärke durch die Herstellung der Stabelemente gemäß Anspruch 1, erreicht wird. Dadurch, dass die einzelnen Stabelemente mit einem definierten Querschnitt und einer definierten Wandstärke herstellbar sind, können die dementsprechend hergestellten Stabelemente industriell gefertigt, eingesetzt und weiterverarbeitet werden. Dies ist in Verbindung mit natürlich gewachsenen Bambusrohren nicht möglich, da sich deren Durchmesser und Wandstärke über die Länge der Bambusrohre hinweg verändern und im Übrigen auch die einzelnen Bambusrohre jeweils unterschiedliche Durchmesser, Querschnitte und Wandstärken besitzen, was dementsprechend die Verbindung der natürlichen Bambusrohre untereinander, aber auch mit anderen Verbindungselementen und Materialien, erschwert bzw. unmöglich macht. Die aus den erwähnten Bambusleisten hergestellten Stabelemente sind recycelbar, bzw. je nach eingesetzter Klebeverbindung sogar vollständig recycelbar bzw. ökologisch abbaubar.

In konkreter Ausgestaltung handelt es sich bei dem durch den Innenraum des Stabelementes bewegbaren Formkörper um einen bewegbaren Kolben.

Im Falle der Ausbildung der Hohlkehle unter Verwendung des Innenrohres gemäß Anspruch 1 kann der in Verbindung mit dem Innenrohr eingebrachte Außenmantel, der nach Auszug des Innenrohres im Stabelement verbleibt, mit einer Faserstruktur versehen sein, die optimal auf die zu erwartende Belastung der Stabelemente abgestimmt ist. So können je nach Anwendung Glas-, Kohle- oder Carbonfasern in Längs- oder Querrichtung unter Ausbildung einer Gittergewebestruktur in den Außenmantel eingearbeitet sein, in einfachster Weise, indem entweder die Gewebestruktur um das Innenrohr herumgewickelt wird oder aber die Längs- oder Querfasern bereits in den Außenmantel eingearbeitet sind.

Die zur Herstellung der Stabelemente eingesetzten Leisten besitzen einen trapezförmigen Querschnitt, so dass die einzelnen Leisten bestimmungsgemäß zur Ausbildung eines runden Stabelementes im Bereich der schräg angestellten Längskanten der Leisten dauerhaft miteinander verbunden werden können.

In konkreter Ausgestaltung werden sechs oder acht der vorstehend bezeichneten Leisten mittels einer Klebeverbindung zu einem geschlossenen Stabelement verbunden, das im weiteren einen hexagonalen oder oktogonalen Querschnitt aufweist. In diesem Zusammenhang werden die Leisten entlang Ihrer Längskanten miteinander derart verbunden, dass sie sich zu dem vorstehend beschriebenen geschlossenen Stabelement ergänzen.

In weiter verbesserter Ausführung sind die Längskanten der Leisten zur Ausbildung der Stabelemente plan ausgebildet, so dass hierdurch ein gutes Anhaftverhalten der angrenzenden Leisten im Bereich dieser Längskanten zur Ausbildung einer Klebeverbindung gewährleistet ist.

Die Ausgestaltung der Innenkontur der Stabelemente, mittels des bewegbaren Formkörpers, kann gegebenenfalls auch abschnittsweise einprägbar sein, um insbesondere im stirnseitigen Abschlussbereich der Stabelemente eine definierte Innenkontur einzuprägen, etwa eine drei- oder viereckige oder runde Innenkontur, die ihrerseits wiederum hilfreich sein kann, wenn mehrere Stabelemente in Längsrichtung aufeinanderfolgend miteinander, etwa durch den Einsatz von in diese Innenkontur einschiebbaren Innenhohlkörpern, mit einer korrespondierenden Außenkontur verbunden werden sollen.

In konkreter Ausgestaltung kann ein Innenhohlkörper in die definierte Innenkontur, insbesondere in die stirnseitige Innenkontur eines Stabelementes, derart eingeschoben werden, dass dieser Innenhohlköper einen Überstand gegenüber dem einen Stabelement besitzt und auf diesen Überstand ein nachfolgendes anderes Stabelement analog aufsteckbar ist, so dass mithilfe des Innenhohlkörpers zwei Stabelemente miteinander verbunden sind.

In weiterer Ausgestaltung können auch jeweils zwei Stabelemente mittels eines abgewinkelten oder abgekröpften Innenhohlkörpers, wobei die abgewinkelte oder abgekröpfte Passage des Innenhohlkörpers in dem Zwischenbereich zwischen den beiden Stabelementen angeordnet ist, miteinander verbunden werden und hierdurch auch eine Eck- oder Kurvenverbindung zwischen den beiden an dieser Verbindung beteiligten Stabelementen hergestellt werden.

In abermals verbesserter Ausgestaltung können auch mehrere Stabelemente mittels eines oder mehrerer Innenhohlkörper, die gegebenenfalls ihrerseits mit mehreren Anschlussstücken versehen sind, also sich zu diesen mehreren Anschlussstücken verzweigen, zu Mehreck-Konstruktionen, Gitterkonstruktionen, Raumkörpern, geometrischen Körpern oder Fachwerken zusammengefügt werden.

In abgewandelter bzw. abermals verbesserter Ausführung können die Stabelemente auch mittels geeigneter Innenhohlkörper miteinander verbunden werden, wobei die zur Verbindung in diesem Zusammenhang eingesetzten Innenhohlkörper in dem zwischen den zu verbindenden Stabelementen liegenden Verbindungsbereich jeweils mit wenigstens einer gelenkigen Verbindung versehen sind. Bei dieser Ausgestaltung können gelenkige Verbindungen im Rahmen der Erfindung hergestellt werden, also Raumkörper, die in ihrer äußeren Form veränderlich sind.

Im Übrigen ist es denkbar, dass auf die zwischen den zu verbindenden Stabelementen angeordneten Überstände der Innenhohlkörper gesonderte Verbindungselemente, jeweils umfassend wenigstens zwei voneinander beabstandete Muffenabschnitte, derart aufsteckkbar sind, dass die stirnseitigen Endabschnitte der Innenhohlkörper jeweils in diesen Muffenabschnitten formschlüssig aufgenommen sind. Der Einsatz der vorstehend erwähnten Muffenabschnitte eröffnet für die, mittels den erfindungsgemäß hergestellten Stabelementen, hergestellten Konstruktionen ein erweitertes Anwendungsfeld, weil die entsprechenden Muffenabschnitte aus einem anderen Material als die Stabelemente oder die Innenhohlkörper gefertigt sein können und dementsprechend an die jeweiligen Anforderungen optimal angepasst werden können.

Dies gilt im Übrigen auch für die in diesem Zusammenhang eingesetzten Innenhohlkörper, gelenkigen Verbindungen, Verbindungselemente und/oder Muffenabschnitte. So können diese im weitesten Sinne als Verbindungselemente eingesetzten Zwischenstücke zwischen den erfindungsgemäßen Stababschnitten jeweils kostengünstig, aber maßgenau und auf den jeweiligen Einzelfall angepasst, in einem 3D-Druckverfahren hergestellt sein.

Dabei müssen die erfindungsgemäßen Stabelemente nicht als geschlossene Stabelemente hergestellt sein, sondern vielmehr können im Rahmen der Erfindung, auch mittels der zur Herstellung der Stabelemente eingesetzten Leisten, auch halbrunde oder sonstige halboffene Stabelemente hergestellt werden.

Mittels der im Rahmen der Erfindung hergestellten Stabelemente können auch wandartige Strukturen oder wabenartige Wandstrukturen dadurch hergestellt werden, dass mehrere der erfindungsgemäßen Stabelemente entlang ihrer Außenkontur miteinander zu Verbundstabanordnungen zusammengefügt werden. Dies bedeutet konkret, dass nicht nur Rahmen- oder Fachwerkkonstruktionen oder Gitterkonstruktionen mit den erfindungsgemäßen Stabelementen gefertigt werden können, sondern auch geschlossene Wand oder Raumstrukturen, wobei es mithilfe der erwähnten Wabenstruktur möglich ist, jeweils gewünschte Belastbarkeitsgrenzen, Dämmeigenschaften oder Stabilitätskriterien einfach dadurch zu erfüllen, dass jeweils eine Verbundstabanordnung mit der erforderlichen Wandstärke hergestellt wird. So können mit Hilfe der erfindungsgemäßen Verbundstabanordnungen auch Bauwerke oder Abschnitte von Bauwerken hergestellt werden. Dabei besitzen die erfindungsgemäßen Konstruktionen den Vorteil, dass diese ressourcenschonend aus einem natürlichen oder zumindest weitgehend natürlichen Rohstoff hergestellt sind und überdies, gegenüber herkömmlichen Konstruktionen aus Stein oder anderen Feststoffen, ein geringeres Gewicht und eine leichtere Verarbeitbarkeit besitzen.

In vorteilhafter Ausgestaltung können in die erwähnten Verbundstabanordnungen neben den geschlossenen Stabelementen auch offene Stabelemente oder geschlossene Halbstabelemente integriert sein.

In weiterer vorteilhafter Ausgestaltung kann die Verbundstabanordnung ein- oder beidseitig beplankt sein, bzw. sogleich in einer Sandwichbauweise hergestellt werden, wobei die Innenlage jeweils von der vorstehend erläuterten Verbundstabanordnung gebildet ist. In diesem Falle kann die Verbundstabanordnung erforderlichenfalls um die Zwischenlage von Dämmstoff- und/oder Versteifungsmaterialien ergänzt sein.

Die Erfindung wird nachstehend anhand eines oder mehrerer Ausführungsbeispiele erläutert.

Es zeigen:
- Fig. 1:: ein Stabelement mit oktogonalem Außenquerschnitt in einer perspektivischen Ansicht,
- Fig. 2:: ein Stabelement mit hexagonalem Außenquerschnitt mit einer Hohlkehlenausbildung in einer perspektivischen Ansicht,
- Fig. 3:: ein weiteres Stabelement mit integriertem, beschichtetem Innenrohr sowie einem rundem Außenquerschnitt in einer perspektivischen Ansicht,
- Fig. 4;: ein Stabelement mit rundem Außenquerschnitt in einer alternativen Ausgestaltung in einer perspektivischen Ansicht,
- Fig. 5:: ein Stabelement mit Innenverstärkung in einer perspektivischen Ansicht,
- Fig. 6:: ein Stabelement in halboffener Ausführung,
- Fig. 7 a) - c):: eine Verbindung von zwei Stabelementen in unterschiedlichen Verbindungsstadien, jeweils in einer perspektivischen Ansicht,
- Fig. 8 a) - d):: eine rechtwinklige Verbindung von zwei Stabelementen in unterschiedlichen Verbindungstadien in jeweils perspektivischer Ansicht,
- Fig. 9 a) - c):: eine Kreuzverbindung von zwei Stabelementen in unterschiedlichen Verbindungsstadien, jeweils in einer perspektivischen Ansicht,
- Fig. 10:: eine Wabenstruktur aus miteinander verbundenen Stabelementen in einer perspektivischen Ansicht und
- Fig. 11:: eine Wabenstruktur aus miteinander verbundenen Stabelementen in abweichender Ausführung in einer perspektivischen Ansicht.

Figur 1 zeigt in einer perspektivischen Ansicht ein Stabelement 1, das aus einer Mehrzahl von aus Bambus hergestellten Leisten 2 besteht, wobei die Leisten 2 jeweils einen trapezförmigen Querschnitt besitzen. Dabei sind die Leisten 2 jeweils im Bereich ihrer Längskanten 3 mittels einer geeigneten Klebeverbindung miteinander verbunden. Nachdem die Leisten 2 mit einem industriellen Schnittverfahren gefertigt werden, ist sichergestellt, dass die Längskanten 3 zur Ausbildung einer belastbaren Verbindung plan ausgebildet sind und im Übrigen die mittels des erfindungsgemäßen Verfahrens hergestellten Stabelemente 1 mit jeweils reproduzierbaren Querschnitten versehen sind.

In einem weiteren Arbeitsschritt können die Stabelemente 1 gemäß Figur 2 inwändig mit einem Kunststoff und/oder Harz beschichtet werden und in einem weiteren Arbeitsschritt ein bewegbarer Kolben mit einem runden Außenquerschnitt, zumindest abschnittsweise, durch das Stabelement 1 hindurchgeführt werden, mit der Folge, dass ein runder Innenquerschnitt 4 in das Stabelement 1 eingeprägt wird, also eine Hohlkehle ausgebildet wird, die nach dem Aushärten des eingebrachten Verbundwerkstoffes auch belastbar ist. Dementsprechend besitzen die Stabelemente 1 gemäß Figur 2 ebenfalls einen reproduzierbaren Innenquerschnitt mit eindeutig definierten Abmessungen.

Gemäß der Darstellung in Figur 3 können die vielkantigen Stabelemente, gemäß den Darstellungen in den Figuren 1 und 2 auch derart bearbeitet werden, dass aus den vielkantigen Stabelementen 1 als solche entstehen, die auch einen runden Außenquerschnitt 5 aufweisen. Dies kann dadurch realisiert werden, dass die vielkantigen Rohre an ihrer Außenseite abgedreht werden, bis der gewünschte runde Außenquerschnitt 5 entstanden ist. Die in diesem Zusammenhang bestehende Problematik einer aufgrund des äußeren Abdrehens des Außenquerschnitts des Stabelements 1 reduzierten Wandstärke, kann gemäß der Darstellung in Figur 3 dadurch behoben werden, dass in den Innenraum des Stabelementes 1 ein rundes Innenrohr eingebracht wird, das mit einem Außenmantel versehen ist. Der Außenmantel ist unter Zwischenlage einer Trennschicht von außen auf das Innenrohr aufgetragen und besteht üblicherweise aus Harz oder Kunststoff bzw. aus einem Verbundwerkstoff dieser Materialien, wobei in hier nicht weiter dargestellter Weise in diesen Außenmantel zur weiteren Versteifung zusätzlich Glas-, Kohle- oder Carbonfasern zur weiteren Versteifung eingearbeitet sind. Diese Fasern können in einfacher Weise in Form einer um das Innenrohr gewickelten Gewebematte in den Außenmantel eingebracht werden oder aber auch als einzelne Fasern in Längs- und/oder Querrichtung in den Außenmantel eingearbeitet sein. Nach dem Aushärten des Außenmantels kann aufgrund der zwischenliegenden Trennschicht das Innenrohr aus dem Stabelement 1 einfach herausgezogen werden, das somit einen runden Innenquerschnitt besitzt, sowie aufgrund der integrierten Faseranordnung eine höhere Steifigkeit besitzt, durch die der Steifigkeitsverlust, der durch das Abdrehen des Außenquerschnitt des Stabelementes bewirkt wurde, kompensiert oder überkompensiert wird.

Alternativ kann gemäß der Darstellung in Figur 4 zunächst die Außenfläche des Außenquerschnittes des Stabelementes 1 durch das Aufbringen einer jeweils weiteren Bambusleiste 6 verstärkt und erst dann das Stabelement 1 abgedreht werden, bis wiederum ein runder Außenquerschnitt 5 erreicht ist. Dies mit dem Unterschied, dass die auf diesem Weg erlangte Wandstärke des Stabelementes 1 gegenüber der Ausführung in Figur 3 deutlich verstärkt ist.

Die Stabelemente 1 gemäß den Darstellungen in den Figuren 1-4 können bedarfsweise mittels geeigneter Innenverstärkungen verstärkt und versteift werden, wobei gemäß der Darstellung in Figur 5 ein dreieckförmiges Innenrohr 7 verwendet wurde, das vorzugsweise ebenfalls aus Bambus gefertigt ist und analog dadurch hergestellt ist, dass die Bambusleisten zur Herstellung des Innenrohrs 7 im Bereich ihrer Längskanten 3' - etwa durch eine geeignete Klebeverbindung - miteinander verbunden sind. Dieses Innenrohr 7 ist im Sinne einer Presspassung in das Stabelement 1 zu dessen Versteifung eingeführt und bewirkt dementsprechend eine höhere Belastbarkeit des Stabelementes 1. Alternativ oder zusätzlich kann der Innenraum der Stabelemente 1 auch mit einer Füllmasse ausgefüllt werden, beispielsweise ausgeschäumt werden, wobei in diesem Zusammenhang entweder nur der Innenraum des Innenrohres 7 oder der gesamte Innenraum des Stabelementes 1 ausgefüllt bzw. ausgeschäumt werden kann.

Figur 6 zeigt ebenfalls in einer perspektivischen Ansicht ein noch nicht fertiggestelltes Stabelement.

Gemäß der perspektivischen Darstellung in Figur 7 können mehrere Stabelemente 1, mittels geeigneter Verbindungselemente zusammengefügt werden. Gemäß der Darstellung in Figur 7 können Innenhohlkörper 10, bei denen es sich wieder um Stabelemente 1,1' gemäß der Erfindung handeln kann, aber nicht muss, in den definierten Innenquerschnitt eines Stabelementes 1 formschlüssig eingeschoben werden und zwar so, dass der Innenhohlkörper 10 gemäß der Darstellung in Figur 7 b) einen Überstand 11 gegenüber dem einen Stabelement 1 ausbildet, bevor dann analog das andere Stabelement 1' auf den Innenhohlkörper 10 aufgesteckt wird und somit eine Verbindung der beiden Stabelemente 1,1' gemäß Fig. 7 c) hergestellt ist.

Dabei können die Innenhohlkörper 10 zur Herstellung der Verbindung zwischen zwei Stabelementen 1,1' mehr oder minder beliebig ausgeformt sein, also beispielsweise als Winkelelement oder als Kurvenelement, so dass auch winklige oder kurvige Verbindungen zwischen mehreren Stabelementen 1,1' gemäß der Darstellung in Figur 8 denkbar sind. Dabei können kurvige Verbindungen nur unter Verwendung spezieller, jedenfalls nicht aus Bambus hergestellter, Verbindungselemente, etwa aus Druckguss oder im 3D-Druck hergestellt, realisiert werden. Im einzelnen zeigt Figur 8, jeweils in einer perspektivischen Darstellung, die unterschiedlichen Verbindungsstadien zwischen zwei an der Verbindung beteiligten Stabelementen 1, 1', die gemäß der Explosionsdarstellung bzw. in der Darstellung vor Ausbildung der Verbindung gemäß Figur 8 a) durch einen Innenhohlkörper 10 miteinander verbunden werden können, der in diesem Falle als Winkelelement unter Ausbildung eines rechten Winkels ausgebildet ist.

Dabei wird zunächst gemäß der Darstellung in Figur 8 b) der Innenhohlkörper 10 zumindest abschnittsweise in das Stabelement 1 eingeführt, bevor dann gemäß Figur 8 c) auch das andere Stabelement 1' zumindest teilweise auf den Innenhohlkörper 10 aufgesteckt wird, und schließlich durch vollständiges Aufstecken der beiden an der Verbindung beteiligten Stabelemente 1, 1' eine geschlossene Verbindung zwischen den beiden Stabelementen 1,1' derart hergestellt ist, dass letztlich durch die Ausbildung der Verbindung ein Winkelelement hergestellt ist.

Durch die Auswahl geeigneter Verbindungselemente können auch beliebige andere Konstruktionen hergestellt werden. So zeigt Figur 9 die einzelnen Schritte der Ausbildung einer Kreuzverbindung, indem im einzelnen vier Stabelemente 1 unter Einsatz eines zentralen Kreuzverbinders 12 dadurch hergestellt werden, dass auf die einzelnen Anschlussstücke des Kreuzverbinders 12 jeweils die bereits erläuterten Stabelemente 1 aufgesteckt werden.

Durch diese und vergleichbare Konstruktionen können mehr oder minder beliebige Fachwerke, Gitter-Konstruktionen, Rahmenwerke, räumliche Körper oder im Falle von Verbindungselementen mit integrierten Gelenken auch räumlich veränderliche Körper bzw. gelenkige Verbindungen hergestellt werden.

Im Zusammenhang mit der Ausbildung komplexerer Konstruktionen, ausgedehnter Konstruktionen wie etwa von Rahmenwerken oder räumlichen Körpern hat es sich bewährt, wenn die einzelnen Verbindungselemente mit Muffen zur stirnseitigen Aufnahme der erfindungsgemäßen Stabelemente 1 versehen sind, so dass diese in ihrem Endbereich stabilisiert sind und ein etwaiges Ausbrechen des Stabelementes 1 im Endbereich vermieden wird bzw. hierdurch die Verbindung nur unwesentlich beeinträchtigt wird.. Auch in Verbindung mit einfachen Konstruktionen haben sich derartige Verbindungen als belastbar erwiesen.

Außerdem können mithilfe der erfindungsgemäßen Stabelemente 1, 1', die mittels geeigneter Klebeverbindungen zu einer Verbund- oder Wabenanordnung 13 gemäß Figur 10 zusammengefügt werden können, Wandstrukturen beliebiger Form und Wandstärke hergestellt werden. Dabei können die einzelnen Stabelemente 1, 1' zur Ausbildung der Wandstruktur, erforderlichenfalls wiederum mit Versteifungen, wie vorstehend ausgeführt, versehen werden oder bedarfsweise mit Versteifungsmaterial oder mit Dämmmaterial gefüllt werden.

Dabei müssen in die Wabenstruktur 13 gemäß der Darstellung in Figur 11 nicht zwingend grundsätzlich geschlossene Stabelemente 1, 1' eingefügt sein. Vielmehr können alternativ auch offene Stabelemente 14, oder geschlossene Halbstäbe 15 integriert sein, beispielsweise um einen definierten Wandabschluss erzeugen zu können.

Die in den Figuren 10 und 11 dargestellten Wabenanordnungen 13 werden üblicherweise insbesondere im konstruktiven Baubereich mit Vorteil mit einer beidseitigen oder einseitigen Beplankung versehen bzw. sogleich in Sandwichbauweise unter Zwischenlage der Wabenanordnung hergestellt. Dabei kann diese Sandwichbauweise bereits unter Zwischenlage von Dämm- oder Isolationsmaterialien erfolgen, gegebenenfalls unter Auslassung von etwa für Installationen erforderlichen Kanälen.

### BEZUGSZEICHENLISTE

- 1, 1': Stabelement
- 2: Leiste
- 3, 3': Längskante
- 4: runder Innenquerschnitt
- 5: runder Außenquerschnitt
- 6: weitere Bambusleiste
- 7: Innenrohr
- 10: Innenhohlkörper
- 11: Überstand
- 12: Kreuzverbinder
- 13: Wabenanordnung
- 14: offenes Stabelement
- 15: Halbstab

## Patentansprüche

1. Verfahren zur Herstellung eines Stabelementes (1, 1') als Konstruktionselement, wobei das Stabelement (1, 1') aus einer Mehrzahl von, vorzugsweise aus Bambus hergestellten, Leisten (2) besteht und wenigstens bereichsweise als Hohlelement ausgebildet ist, wobei der Innenraum des Hohlelementes zumindest abschnittsweise als Hohlkehle mittels in das Stabelement (1, 1') eingebrachten Kunststoffes oder Harzes ausgebildet wird,
**dadurch gekennzeichnet, dass** das Stabelement (1, 1') inwändig mit einem eingebrachten Kunststoff und/oder Harz beschichtet und in einem weiteren Schritt ein bewegbarer Kolben mit einem runden Außenquerschitt durch den Innenraum des Stabelementes (1, 1') bewegt wird oder mittels eines mit einem Trennmittel beschichteten Innenrohres, das außenseitig mit einem, vorzugsweise faserverstärkten, Kunststoff- und/oder Harz-Außenmantel beschichtet ist, wobei dieses Innenrohr nach Abschluss eines Aushärteprozes-' ses des Außenmantels durch Ausziehen aus dem Stabelement (1, 1') entfernt wird und hierdurch das Stabelement (1, 1') jeweils mit einem Innenquerschnitt mit definierten Abmessungen in Form einer Hohlkehle reproduzierbar hergestellt werden kann.

2. Verfahren zur Herstellung eines Stabelementes (1, 1') nach Anspruch 1, **dadurch gekennzeichnet, dass** der Außenmantel des Innenrohres unter Zwischenlage einer Trennschicht von außen auf das Innenrohr aufgetragen wird, das mit dem Außenmantel versehene Innenrohr in den Innenraum des Stabelementes (1, 1') eingebracht, der Außenmantel aushärtet und anschließend das Innenrohr aus dem Stabelement (1, 1') unter Zurücklassung des Außenmantels im Stabelement (1, 1') herausgezogen wird und anschließend das Stabelement (1) mit Glas-, Kohle- oder Carbonfasern in Längs- oder Querrichtung und/oder unter Ausbildung einer Gittergewebestruktur verstärkt ist.

3. Verfahren zur Herstellung eines Stabelementes (1, 1') nach Anspruch 1 oder 2, **dadurch gekennzeichnet, dass** zur Herstellung des Stabelementes (1, 1') miteinander verbundene Leisten (2) mit einen trapezförmigen Querschnitt eingesetzt werden.

4. Verfahren zur Herstellung eines Stabelementes (1, 1') nach Anspruch 3, **dadurch gekennzeichnet, dass** aus sechs oder acht vorzugsweise mittels einer Klebeverbindung verbundenen Leisten (2), die jeweils entlang ihrer Längskanten (3, 3') miteinander derart verbunden sind, dass sie sich zu dem geschlossenen Stabelement (1, 1') ergänzen, Stabelemente (1, 1') mit einem vorzugsweise hexagonalen oder oktogonalen Querschnitt hergestellt werden.

5. Verfahren zur Herstellung eines Stabelementes (1, 1') nach Anspruch 3 oder 4, **dadurch gekennzeichnet, dass** die Längsseiten (3, 3') der Leisten (2) zur Ausbildung der Stabelemente (1, 1') plan ausgebildet sind.

6. Verfahren zur Herstellung eines Stabelementes (1, 1') nach einem oder mehreren der vorhergehenden Ansprüche, **dadurch gekennzeichnet, dass** die Innenkontur der Stabelemente (1, 1'), jeweils mit Hilfe des durch den Innenraum des Stabelementes (1, 1') bewegbaren Formkörpers, ggf. auch abschnittsweise, eingeprägt wird, mithin insbesondere eine runde, drei- oder viereckige Innenkontur eingeprägt wird.

7. Verfahren zur Herstellung eines Stabelementes (1, 1') nach einem oder mehreren der vorhergehenden Ansprüche, **dadurch gekennzeichnet, dass** die Innenkontur des Stabelementes (1, 1'), ggf. auch abschnittsweise, mittels eines in das Innere des Stabelementes (1, 1') eingesetzten Innenrohrs, Innenvierkants, Innendreikants oder sonstigen Innenhohlkörpers (10) ausgebildet wird.

8. Verfahren zur Herstellung eines Stabelementes (1, 1') nach Anspruch 7, **dadurch gekennzeichnet, dass** mittels eines über die Stirnseite eines Stabelementes (1, 1') vorstehenden Innenhohlkörpers (10) ein anderes, auf diesen Überstand (11) des Innenhohlkörpers (10) aufsteckbares und/oder sonstig mit diesem Innenhohlkörper (10) verbindbares, nachfolgendes Stabelement (1, 1') kraft- und/oder formschlüssig mit dem einen Stabelement (1, 1') verbunden wird, wobei zumindest der Endabschnitt des Überstandes (11) des Innenhohlkörpers (10) die Funktion eines Anschlussstückes für das auf dieses Anschlussstück aufzusteckende andere Stabelement (1, 1') erfüllt.

9. Verfahren zur Herstellung eines Stabelementes (1, 1') nach Anspruch 7 oder 8, **dadurch gekennzeichnet, dass** mittels eines abgewinkelten oder abgekröpften Innenhohlkörpers (10) Eck- oder Kurvenverbindungen zwischen jeweils zwei an dieser Verbindung beteiligten Stabelementen (1, 1') hergestellt werden.

10. Verfahren zur Herstellung eines Stabelementes (1, 1') nach einem oder mehreren der vorhergehenden Ansprüche 6-8, **dadurch gekennzeichnet, dass** mehrere Stabelemente (1, 1') mittels eines oder mehrerer Innenhohlkörper (10), die gegebenenfalls ihrerseits mit mehreren Anschlussstücken versehen sind, zu Mehreck-Konstruktionen, Gitterkonstruktionen, Raumkörpern, geometrischen Körpern oder Fachwerken zusammengefügt werden.

11. Verfahren zur Herstellung eines Stabelementes (1, 1') nach einem oder mehreren der vorhergehenden Ansprüche 7-10, **dadurch gekennzeichnet, dass** die Stabelemente (1, 1') mittels der Innenhohlkörper (10) verbunden werden, wobei jeweils ein zwischen den verbundenen Stabelementen (1, 1') liegender Verbindungsbereich der Innenhohlkörper (10) mit jeweils wenigstens einer gelenkigen Verbindung versehen wird.

12. Verfahren zur Herstellung eines Stabelementes (1, 1') nach einem oder mehreren der vorhergehenden Ansprüche 7-11, **dadurch gekennzeichnet, dass** auf die Überstände (11) der Innenhohlkörper (10) gesonderte Verbindungselemente, umfassend wenigstens zwei voneinander beabstandete Muffenabschnitte, derart aufgesteckt werden, dass die stirnseitigen Abschnitte der Innenhohlkörper (10) jeweils in diesen Muffenabschnitten formschlüssig aufgenommen sind.

13. Verfahren zur Herstellung eines Stabelementes (1, 1') nach einem oder mehreren der vorhergehenden Ansprüche 7-12, **dadurch gekennzeichnet, dass** die Innenhohlkörperrohre (10), gelenkigen Verbindungen, Verbindungselemente und/oder Muffenabschnitte jeweils im 3D-Druckverfahren oder aus Druckguss hergestellt werden.

14. Verfahren zur Herstellung eines Stabelementes (1, 1') nach einem oder mehreren der vorhergehenden Ansprüche, **dadurch gekennzeichnet, dass** mittels der vorzugsweise aus Bambus hergestellten Leisten (2) auch halbrunde und/oder sonstige halboffene Stabelemente (1, 1') hergestellt werden.

15. Verfahren zur Herstellung eines Stabelementes (1, 1') nach einem oder mehreren der vorhergehenden Ansprüche, **dadurch gekennzeichnet, dass** auch mehrere Stabelemente (1, 1') entlang ihrer Außenkontur zu Verbundstabanordnungen, etwa zum Aufbau wabenartiger Wandstrukturen (13), miteinander verbunden werden.

16. Verfahren zur Herstellung eines Stabelementes (1, 1') nach Anspruch 15, **dadurch gekennzeichnet, dass** zur Herstellung der Verbundstabanordnung auch offene (14) oder geschlossene Stabelemente oder auch geschlossene Halbstabelemente (15) eingesetzt werden.

17. Verfahren zur Herstellung eines Stabelementes (1, 1') nach Anspruch 15 oder 16, **dadurch gekennzeichnet, dass** die Verbundstabanordnung ein- oder beidseitig beplankt und/oder in Sandwichbauweise mit einer solchen beidseitigen Außenbeplankung, ggf. unter Zwischenlage von Dämmstoff und/oder Versteifungsmaterialien, versehen wird.

18. Stabelement hergestellt nach Anspruch 1, das aus einer Mehrzahl von, vorzugsweise aus Bambus hergestellten, Leisten (2) besteht und wenigstens bereichsweise als Hohlelement ausgebildet ist, wobei der Innenraum des Hohlelementes zumindest abschnittweise als Hohlkehle mittels in das Stabelement (1, 1') eingebrachten Kunststoffes oder Harzes ausgebildet ist,
**dadurch gekennzeichnet, dass** das Stabelement (1, 1') inwändig mit einem eingebrachten Kunststoff und/oder Harz beschichtet ist, in das mittels eines bewegbaren Kolbens mit einem runden Außenquerschnitt, der durch den Innenraum des Stabelementes (1, 1') bewegt wurde oder mittels eines mit einem Trennmittel beschichteten Innenrohres, das außenseitig mit einem, vorzugsweise faserverstärkten, Kunststoff- und/oder Harz-Außenmantel beschichtet ist, wobei dieses Innenrohr nach Abschluss eines Aushärteprozesses des Außenmantels durch Ausziehen aus dem Stabelement (1, 1') entfernt wurde und hierdurch das Stabelement (1, 1') jeweils mit einem Innenquerschnitt mit definierten Abmessungen in Form einer Hohlkehle versehen ist.

## Claims

1. Method for producing a bar element (1, 1') as a construction element, wherein the bar element (1, 1') consists of a plurality of strips (2), preferably made of bamboo, and is formed at least in sections as a hollow element, wherein the interior of the hollow element is formed at least in sections as a hollow fillet by means of plastic or resin introduced into the bar element (1, 1'),
**characterized in that** the bar element (1, 1') is internally coated with an introduced plastic and/or resin and, in a further step, a movable piston having a round outer cross-section is moved through the interior of the bar element (1, 1') or by means of an inner tube coated with a separating agent, which is externally coated with a plastic and/or resin outer sheath, preferably fiber-reinforced, wherein said inner tube is removed by being pulled from the bar element (1, 1') after a curing process of the outer sheath has been completed, and the bar element (1, 1') is thus able to be reproducibly produced in the form of a hollow fillet in each case with an internal cross-section having defined dimensions.

2. Method for producing a bar element (1, 1') according to claim 1, **characterized in that** the outer sheath of the inner tube is applied from the outside to the inner tube by interposing a separating layer, the inner tube provided with the outer sheath is introduced into the interior of the bar element (1, 1'), the outer sheath is cured and then the inner tube is pulled out of the bar element (1, 1') leaving the outer sheath in the bar element (1, 1'), and then the bar element (1) is reinforced with glass or carbon fibers in the longitudinal or transverse direction and/or by forming a lattice fabric structure.

3. Method for producing a bar element (1, 1') according to claim 1 or 2, **characterized in that** strips (2) with a trapezoidal cross-section, which are connected to one another, are used for producing the bar element (1, 1').

4. Method for producing a bar element (1, 1') according to claim 3, **characterized in that** bar elements (1, 1') with a preferably hexagonal or octagonal cross-section are produced from six or eight strips (2) which are preferably connected by means of an adhesive connection and which are each connected to one another along their longitudinal edges (3, 3') in such a way that they complement one another to form the closed bar element (1, 1').

5. Method for producing a bar element (1, 1') according to claim 3 or 4, **characterized in that** the longitudinal sides (3, 3') of the strips (2) for forming the bar elements (1, 1') are formed flat.

6. Method for producing a bar element (1, 1') according to one or more of the preceding claims, **characterized in that** the inner contour of the bar elements (1, 1') is embossed in each case with the aid of the shaped body movable through the interior of the bar element (1, 1'), optionally also in sections, and thus in particular a round, triangular or quadrangular inner contour is embossed.

7. Method for producing a bar element (1, 1') according to one or more of the preceding claims, **characterized in that** the inner contour of the bar element (1, 1') is formed, optionally also in sections, by means of an inner tube, inner square, inner triangular or other inner hollow body (10) inserted into the interior of the bar element (1, 1').

8. Method for producing a bar element (1, 1') according to claim 7, **characterized in that**, by means of an inner hollow body (10) projecting beyond the end face of a bar element (1, 1'), another following bar element (1, 1'), which can be plugged onto said projection (11) of the inner hollow body (10) and/or is otherwise connectable to said inner hollow body (10), is connected non-positively and/or positively to the one bar element (1, 1'), wherein at least the end section of the projection (11) of the inner hollow body (10) fulfils the function of a connecting piece for the other bar element (1, 1') to be fitted onto this connecting piece.

9. Method for producing a bar element (1, 1') according to claim 7 or 8, **characterized in that** corner or curved connections are produced between two bar elements (1, 1') involved in this connection in each case by means of an angled or cranked inner hollow body (10).

10. Method for producing a bar element (1, 1') according to one or more of the preceding claims 6-8, **characterized in that** a plurality of bar elements (1, 1') are joined together by means of one or more inner hollow bodies (10), which in turn are optionally provided with a plurality of connecting pieces, to form polygonal structures, lattice structures, spatial bodies, geometric bodies or framework structures.

11. Method for producing a bar element (1, 1') according to one or more of the preceding claims 7-10, **characterized in that** the bar elements (1, 1') are connected by means of the inner hollow bodies (10), wherein in each case a connecting region of the inner hollow bodies (10) lying between the connected bar elements (1, 1') is provided with in each case at least one articulated connection.

12. Method for producing a bar element (1, 1') according to one or more of the preceding claims 7-11, **characterized in that** separate connecting elements, comprising at least two spaced-apart sleeve sections, are fitted onto the projections (11) of the inner hollow bodies (10) in such a way that the end face sections of the inner hollow bodies (10) are in each case positively accommodated in said sleeve sections.

13. Method for producing a bar element (1, 1') according to one or more of the preceding claims 7-12, **characterized in that** the inner hollow body tubes (10), articulated connections, connecting elements and/or sleeve sections are produced in each case by a 3D printing method or from die casting.

14. Method for producing a bar element (1, 1') according to one or more of the preceding claims, **characterized in that** semicircular and/or other semi-open bar elements (1, 1') are also produced by means of the strips (2) which are preferably made of bamboo.

15. Method for producing a bar element (1, 1') according to one or more of the preceding claims, **characterized in that** a plurality of bar elements (1, 1') are also joined together along their outer contour to form composite bar arrangements, for example for the construction of honeycomb-like wall structures (13).

16. Method for producing a bar element (1, 1') according to claim 15, **characterized in that** also open (14) or closed bar elements or also closed half-bar elements (15) are also used for producing the composite bar arrangement.

17. Method for producing a bar element (1, 1') according to claim 15 or 16, **characterized in that** the composite rod arrangement is planked on one or both sides and/or provided in sandwich construction with such a double-sided outer planking, optionally by interposing insulating material and/or stiffening materials.

18. Bar element produced according to claim 1, which consists of a plurality of strips (2), preferably produced from bamboo, and is formed at least in sections as a hollow element, wherein the interior of the hollow element is formed at least in sections as a hollow fillet by means of plastic or resin introduced into the bar element (1, 1'), **characterized in that**
the bar element (1, 1') is coated on the inside with an introduced plastic and/or resin, into which by means of a movable piston with a round outer cross-section, which has been moved through the interior of the bar element (1, 1') or by means of an inner tube coated with a separating agent, which is coated on the outside with a preferably fiber-reinforced plastic and/or resin outer sheath, wherein this inner tube was removed from the bar element (1, 1') by pulling it out after a curing process of the outer sheath has been completed, and the bar element (1, 1') is thus provided in each case with an inner cross-section of defined dimensions in the form of a hollow fillet.

## Revendications

1. Procédé pour la fabrication d'un l'élément de barre (1, 1') servant d'élément de construction, dans lequel l'élément de barre (1, 1') se compose d'un grand nombre de bandes (2), fabriquées de préférence en bambou, et est conformé au moins en partie comme un élément creux, dans lequel l'espace intérieur de l'élément creux est conformé comme une gorge creuse au moyen de matière plastique ou de résine introduite dans l'élément de barre (1, 1'),
**caractérisé en ce que** l'élément de barre (1, 1') est revêtu sur sa paroi intérieure d'une matière plastique et/ou résine introduite et, dans une autre étape, un piston mobile ayant une section extérieure ronde est déplacé à travers l'espace intérieur de l'élément de barre (1, 1'), ou au moyen d'un tube intérieur revêtu d'un agent de démoulage qui est revêtu sur sa face extérieure d'une enveloppe extérieure en matière plastique et/ou en résine, de préférence armée de fibres, ce tube intérieur étant retiré après la fin d'un processus de durcissement de l'enveloppe extérieure par retrait hors de l'élément de barre (1, 1') et l'élément de barre (1, 1') pouvant ainsi être fabriqué de façon reproductible avec une section intérieure de dimensions définies sous la forme d'une gorge creuse.

2. Procédé pour la fabrication d'un élément de barre (1, 1') selon la revendication 1, **caractérisé en ce que** l'enveloppe extérieure du tube intérieur est appliquée en intercalant une couche de séparation par l'extérieur sur le tube intérieur, le tube intérieur muni de l'enveloppe extérieure est introduit dans l'espace intérieur de l'élément de barre (1, 1'), l'enveloppe extérieure est durcie, puis le tube intérieur est retiré de l'élément de barre (1, 1') en laissant derrière lui l'enveloppe extérieure dans l'élément de barre (1, 1') et l'élément de barre (1) est enfin renforcé avec des fibres de verre ou de carbone dans le sens longitudinal ou transversal et/ou en formant une structure de treillis textile.

3. Procédé pour la fabrication d'un élément de barre (1, 1') selon la revendication 1 ou 2, **caractérisé en ce que** des barres (2) de section trapézoïdale reliées les unes aux autres sont utilisées pour fabriquer l'élément de barre (1, 1').

4. Procédé pour la fabrication d'un élément de barre (1, 1') selon la revendication 3, **caractérisé en ce que** des éléments de barre (1, 1') sont fabriqués à partir de six ou, de préférence, huit bandes (2) reliées de préférence au moyen d'un collage, qui sont reliées entre elle le long des bords longitudinaux (3, 3') de chacune de telle manière qu'elles se complètent pour former l'élément de barre (1, 1') fermé, ayant une section de préférence hexagonale ou octogonale.

5. Procédé pour la fabrication d'un élément de barre (1, 1') selon la revendication 3 ou 4, **caractérisé en ce que** les côtés longitudinaux (3, 3') des bandes (2) sont plans en vue de la formation des éléments de barre (1, 1').

6. Procédé pour la fabrication d'un élément de barre (1, 1') selon une ou plusieurs des revendications précédentes, **caractérisé en ce que** le contour intérieur des éléments de barre (1, 1') est matricé à l'aide du corps de formage mobile dans l'espace intérieur de l'élément de barre (1, 1'), éventuellement en partie, donc en particulier en matriçant un contour rond, triangulaire ou carré.

7. Procédé pour la fabrication d'un élément de barre (1, 1') selon une ou plusieurs des revendications précédentes, **caractérisé en ce que** le contour intérieur de l'élément de barre (1, 1') est conformé, éventuellement en partie, au moyen d'un tube intérieur, d'un triangle intérieur, d'un carré intérieur ou d'un autre corps creux intérieur (10) introduit dans l'intérieur de l'élément de barre (1, 1').

8. Procédé pour la fabrication d'un élément de barre (1, 1') selon la revendication 7, **caractérisé en ce qu'**au moyen d'un corps creux intérieur (10) qui dépasse d'une des faces d'extrémité d'un élément de barre (1,1'), un autre élément de barre (1, 1') suivant, pouvant être emboîté sur cette partie qui dépasse (11) du corps creux intérieur (10) et/ou être assemblé d'une autre manière à ce corps creux intérieur (10), est assemblé par friction et/ou correspondance de forme avec l'élément de barre (1, 1'), l'extrémité de la partie qui dépasse (11) du corps creux intérieur (10), au minimum, assurant la fonction d'une pièce de raccord pour l'autre élément de barre (1, 1') à emboîter sur cette pièce de raccord.

9. Procédé pour la fabrication d'un élément de barre (1, 1') selon la revendication 7 ou 8, **caractérisé en ce que** des assemblages en angle ou en courbe peuvent être réalisés entre deux éléments de barre (1, 1') participant à cet assemblage au moyen d'un corps creux intérieur (10) angulé ou coudé.

10. Procédé pour la fabrication d'un élément de barre (1, 1') selon une ou plusieurs des revendications 6 à 8, **caractérisé en ce que** plusieurs éléments de barre (1, 1') peuvent être assemblés au moyen d'un ou plusieurs corps creux intérieurs (10), éventuellement munis de plusieurs pièces de raccord, pour former des constructions polygonales, des constructions en grillage, des corps à trois dimensions, des corps géométriques ou des treillis.

11. Procédé pour la fabrication d'un élément de barre (1, 1') selon une ou plusieurs des revendications 7 à 10, **caractérisé en ce que** les éléments de barre (1, 1') sont assemblés au moyen des corps creux intérieurs (10), chaque zone d'assemblage des corps creux intérieurs (10) située entre les éléments de barre (1, 1') étant munie d'au moins un assemblage articulé.

12. Procédé pour la fabrication d'un élément de barre (1, 1') selon une ou plusieurs des revendications 7 à 11, **caractérisé en ce que** des éléments d'assemblage séparés, comprenant au moins deux sections de manchon écartées l'une de l'autre, sont emboîtés sur les parties qui dépassent (11) des corps creux intérieurs (10) de telle manière que les parties de face d'extrémité des corps creux intérieurs (10) soient reçues chacune en correspondance de forme dans ces sections de manchon.

13. Procédé pour la fabrication d'un élément de barre (1, 1') selon une ou plusieurs des revendications 7 à 12, **caractérisé en ce que** les tubes de corps creux intérieur (10), les assemblages articulés, les éléments d'assemblage et/ou les sections de manchon sont fabriqués par impression 3D ou par moulage sous pression.

14. Procédé pour la fabrication d'un élément de barre (1, 1') selon une ou plusieurs des revendications précédentes, **caractérisé en ce que** des éléments de barre (1, 1') demi-ronds, et/ou demi-ouverts d'une autre sorte, peuvent aussi être fabriqués au moyen des bandes (2) fabriquées, de préférence, en bambou.

15. Procédé pour la fabrication d'un élément de barre (1, 1') selon une ou plusieurs des revendications précédentes, **caractérisé en ce que** plusieurs éléments de barre (1, 1') peuvent aussi être assemblés les uns aux autres le long de leur contour extérieur pour former des dispositions de barres composites, par exemple pour former des structures murales alvéolaires (13).

16. Procédé pour la fabrication d'un élément de barre (1, 1') selon la revendication 15, **caractérisé en ce que** des éléments de barre ouverts (14) ou fermés ou des demi-éléments de barre (15) fermés sont utilisés pour fabriquer la disposition de barres composite.

17. Procédé pour la fabrication d'un élément de barre (1, 1') selon la revendication 15 ou 16, **caractérisé en ce que** la disposition de barres composite est habillée d'un bardage sur une face ou les deux et/ou incluse dans une structure en sandwich avec un tel bardage extérieur, éventuellement en intercalant un isolant et/ou des matériaux raidisseurs.

18. Élément de barre fabriqué selon la revendication 1, composé d'un grand nombre de bandes (2), de préférence fabriquées en bambou, et conformé au moins en partie comme un élément creux, dans lequel l'espace intérieur de l'élément creux est au moins en partie conformé comme une gorge creuse au moyen de matière plastique ou de résine introduite dans l'élément de barre (1, 1'),
**caractérisé en ce que** l'élément de barre (1, 1') est revêtu sur sa paroi intérieure d'une matière plastique et/ou résine introduite au moyen d'un piston mobile ayant une section extérieure ronde qui est déplacé à travers l'espace intérieur de l'élément de barre (1, 1') ou au moyen d'un tube intérieur revêtu d'un agent de démoulage, qui est revêtu sur l'extérieur d'une enveloppe extérieure en matière plastique et/ou en résine, de préférence armée de fibres, ce tube intérieur étant retiré après la fin d'un processus de durcissement de l'enveloppe extérieure par retrait hors de l'élément de barre (1, 1') et l'élément de barre (1, 1') pouvant ainsi être fabriqué de façon reproductible avec une section intérieure de dimensions définies sous la forme d'une gorge creuse.
